# EUROPÄISCHE PATENTSCHRIFT

(11) **EP 1 060 336 B1**
(45) Veröffentlichungstag und Bekanntmachung des Hinweises auf die Patenterteilung: **08.05.2002**
(21) Anmeldenummer: 99911611.4
(22) Anmeldetag: 19.02.1999
(51) Int. Cl.: F04C 19/00, F04C 29/06, F04C 29/00

(54) **FLÜSSIGKEITSRINGPUMPE**
LIQUID MECHANICAL PUMP
POMPE A ANNEAU DE LIQUIDE

(30) Priorität: 04.03.1998 DE 29803768 U
(43) Veröffentlichungstag der Anmeldung: 20.12.2000
(73) Patentinhaber: SIEMENS AKTIENGESELLSCHAFT, 80333 München (DE)
(72) Erfinder: DITTMAR, Rudi, D-98590 Helmers (DE); SEUFERT, Robert, D-97654 Bastheim (DE)
(86) Internationale Anmeldenummer: DE9900474
(87) Internationale Veröffentlichungsnummer: WO9945275

(56) Entgegenhaltungen:
- EP-A- 0 367 845
- EP-A- 0 547 436
- PATENT ABSTRACTS OF JAPAN vol. 004, no. 029 (M-002), 14. März 1980 & JP 55 005428 A (NAKAMURA SUIKAN:KK), 16. Januar 1980
- PATENT ABSTRACTS OF JAPAN vol. 011, no. 067 (M-566), 28. Februar 1987 & JP 61 223286 A (HITACHI LTD), 3. Oktober 1986

## Beschreibung

Die Erfindung betrifft eine Flüssigkeitsringpumpe mit einem in ihrem Pumpengehäuse drehbar gelagerten Laufrad, mit mindestens einer, eine Saug- und eine Drucköffnung aufweisende Steuerscheibe, deren Drucköffnung in einem durch Steuerscheibe und Pumpendeckel vorgesehenen Druckraum mündet an den ferner ein Druckstutzen angeschlossen ist, wobei im Druckraum im Strömungsweg zwischen der Mündung der Drucköffnung und der Mündungsöffnung des Druckstutzens ein Sperrglied angeordnet ist, das eine Durchtrittsöffnung aufweist, deren Querschnitt selbsttätig der Menge des jeweils von der Flüssigkeitsringpumpe geförderten Mediums anpaßbar ist.

Eine solche Flüssigkeitsringpumpe ist durch die EP 0 547 436 A1 bekannt. Bei dieser Flüssigkeitsringpumpe ist im Strömungsweg zwischen der Mündung der Auslaßöffnung und der Mündungsöffnung des Druckstutzens ein diese Mündungsöffnung abdeckendes Sperrglied angeordnet, das eine Durchtrittsöffnung aufweist, dessen Durchtrittsquerschnitt sich selbsttätig der Menge des jeweils von der Pumpe getrennten Mediums anpaßt.

Nachteilig dabei ist, die aufwendige Montage dieses Sperrglieds und die vor allem bei kleineren Flüssigkeitsringpumpen aufgrund dieser Konstruktion wenig effiziente Schalldämmung.

Als weitere Maßnahmen zur Schalldämmung eignen sich grundsätzlich sind fest in den Pumpendeckel eingegossene Geräuschrippen oder speziell sekundär wirkende Schalldämpfer. Dabei bewirkt die Geräuschrippe in vielen Fällen eine unzureichenden Schalldämmung. Spezielle Schalldämpfer vergrößern das Bauvolumen der Pumpe und erhöhen die Herstellungskosten.

Ausgehend davon besteht die Aufgabe der Erfindung darin, eine Flüssigkeitsringpumpe zu schaffen, die bei einfacher Montage eine effiziente Schalldämmung bewirkt, ohne das Bauvolumen zu vergrößern und andere Strömungsoptimierte Pumpenparameter zu beeinträchtigen.

Die Lösung der gestellten Aufgabe gelingt dadurch, daß das Sperrglied als eine bewegliche einseitig im Druckraum befestigte Platte ausgebildet ist und je nach Fördermenge einen schlitzförmigen Querschnitt zwischen Platte und der Steuerscheibe oder dem Pumpendeckel freigibt.

Es besteht somit für den Schall nahezu kein freier Durchlaßweg nach außen. Durch das Anliegen der Platte an die Steuerscheibe oder am Pumpendeckel wird bei Förderung des Flüssigkeits-Gas-Gemisches ein sehr enger, langer Spalt erzeugt, durch den der Schall hindurchtreten muß, um nach außen zu gelangen. Der Spalt paßt sich genau der jeweiligen Fördermenge an, so daß er vollkommen von dem Fördermedium ausgefüllt ist. Für den Schall stellt diese Konfiguration eine wirksame Dämmstelle dar. Durch die Aufteilung des Druckraumes in zwei Teile, wird durch die bei Hohlraumresonatoren bekannten Erscheinungsformen eine Schalldämpfung erreicht.

Eine solche Schalldämmstelle ist für Schallwellen mit einer Wellenlänge, die größer ist als die kleinste Linearabmessung des Spaltes schwieriger passierbar als runde, rechteckige oder kreuzschlitzförmige Öffnungen. Außerdem bewirken die engen Längsspalten eine gute Durchmischung von Betriebsflüssigkeit und Fördergas. Dadurch wird die schalldämmende Wirkung der Platte zusätzlich verbessert. Durch Einspannen der Platte in eine Nut der Steuerscheibe, des Pumpendeckels oder einen anderen Teil des Pumpengehäuses wird eine relativ leichte Montage gewährleistet.

Eine zusätzliche Montageerleichterung tritt in einer weiteren Ausgestaltung der Erfindung dadurch ein, daß die räumliche Ausdehnung der aus einem elastischen Werkstoff bestehenden Platte größer ist als der abzudeckende Strömungsquerschnitt, so daß eine Schiefstellung der Platte auf der die Einspannstelle der Platte umgebenden Gehäuseteile erfolgt und auch erwünscht ist, so daß dadurch Toleranzprobleme entfallen.

Diese Anordnung weist außerdem einen sehr geringen Platzbedarf auf, so daß sie speziell auch für kleine Flüssigkeitsringpumpen sehr gut geeignet ist.

Anhand eines in der Zeichnung dargestellten Ausführungsbeispieles wird der Anmeldungsgegenstand nachfolgend näher beschrieben:
- FIG 1: einen Querschnitt des Pumpengehäuses,
- FIG 2: einen Längsschnitt des Pumpengehäuses.

FIG 1 zeigt im Querschnitt eines Pumpengehäuses 10 einer Flüssigkeitsringpumpe einen Pumpendeckel 2, der durch eine Trennwand 11 in einen Saugraum 12 und einen Druckraum 13 geteilt wird. Mit 1 ist in FIG 1 eine elastische Platte bezeichnet, die sich in einer Nut 14 des Pumpengehäuses 10 befindet und den Strömungsquerschnitt zwischen einer Drucköffnung 15 einer Steuerscheibe 3 und einer Mündung des Druckstutzens 4 vollständig überdeckt. Die elastische Platte 1 kann auch streifenförmig ausgeführt sein. Die Befestigung der elastischen Platte kann durch Einspannen, Einklemmen oder anderen bekannten Befestigungsmethoden am Pumpendeckel 2 oder an der Steuerscheibe 3 erfolgen. Außerdem zeigt FIG 1 einen Druckstutzen 4 und einen Saugstutzen 16, die jeweils im wesentlichen radial bzgl. einer nicht näher dargestellten Pumpenachse angeordnet sind.

FIG 2 zeigt in einem Längsschnitt des Pumpengehäuses 10, die in der Nut 14 des Pumpendeckels 2 befestigte elastische Platte 1 mit einer Schiefstellung, die sich aus der Größe der Platte 1 gegenüber dem Strömungsquerschnitt ergibt. Die Platte 1 kann konstruktionsbedingt ebenso in einer Nut 14 der Steuerscheibe 3 befestigt werden, dadurch ergibt sich eine Schiefstellung der Platte 1 im wesentlichen am Pumpendeckel 2 und nicht an der Steuerscheibe 3. Durch das Anliegen der elastischen Platte 1 an der Steuerscheibe 3 oder am Pumpendeckel 2 wird bei Förderung eines Flüssigkeits-Gas-Gemisches ein sehr enger langer Spalt erzeugt, der sich der Fördermenge anpaßt. Es besteht somit für den Schall kein freier Durchlaßweg, um ungehindert nach außen zu gelangen.

Eine derartige Schalldämmstelle ist außerdem für Schallwellen mit einer Wellenlänge, die größer ist als die kleinste Linearabmessung des Spaltes schwieriger passierbar als eine runde, rechteckige oder kreuzschlitzförmige Öffnung.

Die engen Längsspalten bewirken außerdem eine gute Durchmischung der Betriebsflüssigkeit mit Fördergas. Dadurch wird eine weitere schalldämmende Wirkung der elastische Platte 1 erreicht. Diese Platten 1 sind speziell für kleine Pumpen mit radial angeordneten Druckstutzen 4 geeignet, da andere Anordnungen bzw. Schalldämmaßnahmen aufgrund zu großen Platzbedarfs ungeeignet sind.

## Patentansprüche

1. Flüssigkeitsringpumpe, mit einem in ihrem Pumpengehäuse (10) drehbar gelagerten Laufrad, mindestens einem eine Saugund eine Drucköffnung aufweisende Steuerscheibe (3), deren Drucköffnung in einen durch Steuerscheibe (3) und einem Pumpendeckel (2) vorgesehenen Druckraum (13) mündet, an den ferner ein Druckstutzen (4) angeschlossen ist, wobei im Druckraum (13) im Strömungsweg zwischen der Mündung der Drucköffnung (15) und der Mündungsöffnung des Druckstutzens (4) ein Sperrglied (1) angeordnet ist, das eine Durchtrittsöffnung aufweist, dessen Querschnitt selbsttätig der Menge des jeweils von der Flüssigkeitsringpumpe geförderten Mediums anpaßbar ist, **dadurch gekennzeichnet, daß** das Sperrglied (1) als eine bewegliche, einseitig im Druckraum (13) befestigte Platte (1) ausgebildet ist und je nach Fördermenge einen schlitzförmigen Querschnitt zwischen Platte (1) und der Steuerscheibe (3) oder dem Pumpendeckel (2) freigibt.

2. Flüssigkeitsringpumpe nach Anspruch 1, **dadurch gekennzeichnet, daß** die Platte (1) in einer Nut (14) des Pumpengehäuses (10) oder der Steuerscheibe (3) eingespannt ist.

3. Flüssigkeitsringpumpe nach Anspruch 1 oder 2, **dadurch gekennzeichnet, daß** die räumliche Ausdehnung der aus einem elastischen Werkstoff bestehenden Platte (1) größer ist als der abzudeckende Strömungsquerschnitt, so daß eine Schiefstellung der Platte (1) auf der der Einspannstelle der Platte (1) gegenüberliegenden Seite erfolgt.

## Claims

1. Liquid ring pump, with a rotatably pivoted impeller in its pump casing (10), at least one cam disk (3) having a suction and a pressure aperture, said pressure aperture opening into a pressure chamber (13) provided by a cam disk (3) and a pump cover (2), to which in addition a pressure joint (4) is connected, whereby in the pressure chamber (13) a blocking element (1) is arranged in the direction of flow between the opening of the pressure aperture (15) and the mouth of the pressure joint (4), said blocking element having an exit aperture whose cross-section can automatically be adjusted to the quantity of the medium delivered in each case by the liquid ring pump, **characterised in that** the blocking element (1) is designed as a movable plate (1) fixed on one side in the pressure chamber (13) and which depending on the quantity delivered unblocks a slot-shaped cross-section between the plate (1) and the cam disk (3) or the pump cover (2).

2. Liquid ring pump according to Claim 1, **characterised in that** the plate (1) is fixed in a groove (14) in the pump casing (10) or the cam disk (3).

3. Liquid ring pump according to Claim 1 or 2, **characterised in that** the spatial extent of the plate (1) consisting of an elastic material is greater than the flow cross-section to be covered, so that the plate (1) is misaligned on the side opposite the place at which the plate (1) is fixed.

## Revendications

1. Pompe à anneau de liquide, comprenant une roue montée tournante dans un corps (10) de pompe, au moins un disque (3) de commande comportant un orifice d'aspiration et un orifice de refoulement, dont l'orifice de refoulement débouche en passant par le disque (3) de commande dans une chambre (13) de refoulement prévue dans un couvercle (2) de pompe, chambre à laquelle est raccordée en outre une tubulure (4) de refoulement et il est monté dans la chambre (13) de refoulement dans le trajet d'écoulement entre l'embouchure de l'orifice (15) de refoulement et l'orifice d'embouchure de la tubulure (4) de refoulement un élément (1) d'arrêt, qui comporte une ouverture de passage dont la section transversale peut s'adapter automatiquement à la quantité du fluide véhiculé respectivement par la pompe à anneau de liquide, **caractérisée en ce que** l'élément (1) d'arrêt est constitué sous la forme d'un plateau (1) mobile et fixé d'un côté dans la chambre (13) de refoulement et dégage, suivant la quantité à véhiculer, une section transversale en forme de fente entre le plateau (1) et le disque (3) de commande ou le couvercle (2) de pompe.

2. Pompe à anneau de liquide suivant la revendication 1, **caractérisée en ce que** le plateau (1) est encastré dans une gorge (14) du corps (10) de pompe ou du disque (3) de commande.

3. Pompe à anneau de liquide suivant la revendication 1 ou 2, **caractérisée en ce que** l'étendue dans l'espace du plateau (1) constitué en un matériau élastique est plus grande que la section transversale d'écoulement à recouvrir, de sorte que le plateau (1) prend une position de travers du côté opposé au point d'encastrement du plateau (1).
